# EUROPÄISCHE PATENTSCHRIFT

(11) **EP 2 115 206 B1**
(45) Veröffentlichungstag und Bekanntmachung des Hinweises auf die Patenterteilung: **04.05.2016**
(21) Anmeldenummer: 07857788.9
(22) Anmeldetag: 19.12.2007
(51) Int. Cl.: D06F 39/00, D06F 39/02

(54) **VERFAHREN ZUM WASCHEN VON WÄSCHESTÜCKEN IN EINEM PROGRAMMGESTEUERTEN HAUSGERÄT, SOWIE SOLCHES HAUSGERÄT**
METHOD FOR WASHING LAUNDRY IN A PROGRAM-CONTROLLED DOMESTIC APPLIANCE, AND CORRESPONDING DOMESTIC APPLIANCE
PROCÉDÉ DE LAVAGE D'ARTICLES DE LINGE DANS UN APPAREIL MÉNAGER À CYCLES AUTOMATIQUES ET LEDIT APPAREIL MÉNAGER

(30) Priorität: 15.01.2007 DE 102007002184
(43) Veröffentlichungstag der Anmeldung: 11.11.2009
(73) Patentinhaber: BSH Hausgeräte GmbH, 81739 München (DE)
(72) Erfinder: CZYZEWSKI, Gundula, 13125 Berlin (DE); SCHULZE, Ingo, 16341 Panketal (DE); SOMMER, Stephan, 14612 Falkensee (DE); WITT, Cornelia, 13599 Berlin (DE)
(86) Internationale Anmeldenummer: PCT/EP2007/064165
(87) Internationale Veröffentlichungsnummer: WO 2008/086932

(56) Entgegenhaltungen:
- EP-A- 1 452 636
- DE-A1- 2 920 492

## Beschreibung

Die Erfindung betrifft ein Verfahren zum Waschen von Wäschestücken in einem programmgesteuerten Hausgerät zur Pflege von Wäschestücken, insbesondere einer Waschmaschine, bei dem eine in einem Laugenbehälter vorhandene Waschflüssigkeit erwärmt und eine Waschtemperatur eingestellt wird. Die Erfindung betrifft auch ein Programmgesteuertes Hausgerät zum Waschen von Wäschestücken mittels einer Waschflüssigkeit, mit einem Laugenbehälter zum Aufnehmen der Waschflüssigkeit und einer Heizung zum Erwärmen der Waschflüssigkeit auf eine Waschtemperatur sowie einer programmierten Steuerung.

Aus der DE 199 06 723 B4 sind ein Verfahren zum Waschen von Wäsche in einer programmgesteuerten Waschmaschine sowie eine entsprechende programmgesteuerte Waschmaschine bekannt. Abhängig von einem ausgewählten Waschprogramm wird eine Waschtemperatur eingestellt.

Darüber hinaus ist aus DE 31 26 135 C1 ein Verfahren zum Einstellen der Laugentemperatur mittels einer Temperaturmessung in einer programmgesteuerten Trommelwaschmaschine bekannt.

Dokument EP 1452636 A2 beschreibt ein Verfahren bzw. ein programmgesteuertes Haushaltsgerät gemäß dem jeweiligen Oberbegriff der Ansprüche 1 bzw. 9.

Das Waschen von Wäschestücken eines Wäschepostens in einem Hausgerät zur Pflege von Wäschestücken, insbesondere einer Waschmaschine, erfolgt üblicherweise in drei Phasen. Bei einer ersten Phase erfolgen ein Wassereinlass sowie eine Benetzung der in einer Trommel einer Waschmaschine zum Waschen eingebrachten Wäschestücke. In dieser ersten Phase wird die Wäsche, die sich in der Innentrommel befindet, mit der Waschflüssigkeit bzw. der Lauge, die sich im Laugenbehälter der Waschmaschine befindet, benetzt. In einer zweiten Phase erfolgt ein Aufheizen auf die jeweilige Zieltemperatur des gewählten Waschprogramms. Dabei erfolgt eine Ansteuerung einer Heizung überwiegend kontinuierlich. Nur in bestimmten Programmen oder Programmmodifikationen erfolgt ein Unterbrechen des Aufheizens in dieser zweiten Phase. Dies führt jedoch in den überwiegenden Fällen zu einer entsprechenden Verlängerung der Gesamtwaschdauer. In einer dritten Phase, welche als Nachwaschphase nach Erreichen der Zieltemperatur bezeichnet wird, erfolgt teilweise ein zeitlich begrenztes Nachheizen über eine vordefinierte Hysterese in der Temperaturregelung. In anderen Fällen wird nach einmaligem Erreichen der Zieltemperatur ein Nachheizen ausgeschlossen.

Das Aufheizen des Wäschepostens in der zweiten Phase sowie das eventuelle Nachheizen in der dritten Phase erfolgen jeweils indirekt über die Lauge. Dazu ist üblicherweise im unteren Teil des Laugenbehälters ein Heizkörper angeordnet. Die Lauge wird durch den Heizkörper erwärmt. Bei Bewegung der Trommel kommen immer andere Wäschestücke mit der erwärmten Lauge in Kontakt. Durch den Austausch zwischen der freien und der gebundenen Flotte erfolgt die Erwärmung der Wäsche.

Da die Wäsche in einem Wäscheposten nicht direkt, sondern indirekt über die Waschlauge erwärmt wird, ergibt sich abhängig von der Textilart und der Textilmenge ein Temperaturgefälle zwischen dem Inneren des Wäschepostens und der ihn umgebenden freien Flotte. Dieses Temperaturgefälle ist umso größer, je geringer der Austausch zwischen der freien und der gebundenen Flotte stattfindet. Gleichzeitig vergrößern eine erhöhte Beladungsmenge, abnehmende Fallmechanik wegen hohem Füllverhältnis und sinkendes Verhältnis freier zu gebundener Flotte dieses Temperaturgefälle wesentlich.

Dies hat zur Folge, dass bei hoher Beladung die mittlere Temperatur des Wäschepostens, die "Wäschetemperatur", deutlich unterhalb der Temperatur der die Wäschestücke umgebenden Lauge, der "Laugentemperatur", liegt. Bei den haushaltüblichen kurzen Waschzeiten kann dies dazu führen, dass die mittlere Wäschetemperatur unterhalb bestimmter Mindestwerte, beispielsweise unterhalb 50° C für eine hinreichende Bleicheaktivierung, verbleibt und somit die Waschleistung nachhaltig verschlechtert wird.

Eine bedingte Verbesserung kann in diesem Zusammenhang durch eine entsprechende Verlängerung der Waschzeit gegebenenfalls mit einem Nachheizen erreicht werden. Dies wiederum führt jedoch zu einer vom Benutzer nicht gewünschten deutlichen Verlängerung der Waschzeit.

Daher ist es Aufgabe der vorliegenden Erfindung, ein Verfahren zu schaffen, bei dem die Waschzeit verkürzt werden kann und dennoch eine verbesserte Reinigung der Wäschestücke erzielt werden kann. Ebenfalls soll ein entsprechend ertüchtigtes Hausgerät angegeben werden.

Diese Aufgabe wird durch ein Verfahren, welches die Merkmale nach Patentanspruch 1 aufweist, sowie ein Hausgerät, welches die Merkmale des Patentanspruchs 9 aufweist, gelöst.

Bei einem erfindungsgemäßen Verfahren zum Waschen von Wäschestücken in einem programmgesteuerten Hausgerät zur Pflege von Wäschestücken wird in einem Laugenbehälter vorhandene Waschflüssigkeit erwärmt und eine Waschtemperatur eingestellt. Wäschestückespezifische Parameter und/oder hausgerätespezifische Parameter und Betriebsparameter werden erfasst, und abhängig von diesen Parametern wird das Aufheizen der Waschflüssigkeit zum Einstellen einer spezifischen Waschtemperatur durchgeführt.

Bei einem erfindungsgemäßen programmgesteuerten Hausgerät zum Waschen von Wäschestücken mittels einer Waschflüssigkeit, mit einem Laugenbehälter zum Aufnehmen der Waschflüssigkeit und einer Heizung zum Erwärmen der Waschflüssigkeit auf eine Waschtemperatur sowie einer programmierten Steuerung, ist vorgesehen dass die Steuerung eingerichtet ist zum Erfassen wäschestückespezifischer und/oder gerätespezifischer Parameter und Steuern der Heizung abhängig von den Parametern zum Aufheizen der Waschflüssigkeit zum Einstellen einer spezifischen Waschtemperatur.

Die Waschtemperatur wird, insbesondere durch die programmierte Steuerung, somit an die momentane individuelle Situation des Waschvorgangs spezifisch angepasst und dadurch ein verbesserter Waschvorgang ermöglicht. Die anzusteuernde Waschtemperatur und der Heizprozess werden an vorab erfasste Zustandsgrößen des Waschprozesses angepasst. Dadurch lassen sich die Zeiten zur Erreichung der mittleren Waschtemperatur gezielt verkürzen und dadurch auch kürzere Waschprogramme realisieren. Darüber hinaus kann eine bessere Gleichmäßigkeit des Waschvorgangs erzielt werden und eine verbesserte Waschleistung auch bei unterschiedlichsten Wäschestücken und relativ hohen Beladungen ermöglicht werden.

Erfindungsgemäß wird abhängig von den erfassten Parametern der insbesondere von der Heizung des Hausgeräts zu erbringende Energieeintrag zum Einstellen einer mittleren Waschtemperatur ermittelt. Der erforderliche Energieeintrag wird durch entsprechende Steuerung der Heizung in zumindest zwei verschiedenen Phasen, insbesondere abhängig vom Fortschritt des gewählten Waschprogramms, mit vordefinierten Temperaturspitzen erzeugt. Insbesondere ist vorgesehen, dass der Energieeintrag erzeugt wird, bevor die Waschtemperatur einen unteren Temperaturgrenzwert unterschreitet.

Die Einstellung der Waschtemperatur wird vorzugsweise abhängig von dem Wert eines auftretenden Temperaturgradienten bei oder nach einem Betriebszustandswechsel der Heizung zum Aufheizen der Waschflüssigkeit durchgeführt. Insbesondere bei der Einstellung der Waschtemperatur wird bzw. werden bei der Bewertung des Temperaturgradienten vorzugsweise die Menge und/oder die Saugfähigkeit der Wäschestücke in der Trommel berücksichtigt.

Besonders bevorzugt wird durch ein insbesondere in der programmierten Steuerung realisiertes Expertensystem abhängig von den erfassten Parameterwerten das Aufheizen der Waschflüssigkeit gesteuert.

Als wäschestückespezifische Parameter werden, insbesondere mit geeigneter, grundsätzlich bekannter und der programmierten Steuerung zugeordneter Sensorik, bevorzugt die Beladungsmenge und/oder die Saugfähigkeit der Wäschestücke erfasst. Darüber hinaus kann vorgesehen sein, dass als gerätespezifische Parameter und Betriebsparameter die Zieltemperatur des gewählten Waschprogramms und/oder der mittlere Wasserstand im Laugenbehälter während einer Aufheizphase und somit insbesondere während einer vorab geschilderten zweiten Phase des Waschvorgangs, und/oder die Gerätetemperatur und/oder die Geräteumgebungstemperatur erfasst werden.

Vorzugsweise berechnet ein Expertensystem aus verschiedenen Eingangswerten den nötigen Energieeintrag zur Erreichung einer gewünschten mittleren Waschtemperatur und steuert das Aufheizen entsprechend. In einem relativ einfachen Fall bedeutet dies, dass bei einer höheren Beladung auf eine für das Textil der zu waschenden Wäschestücke unkritische höhere Zieltemperatur aufgeheizt wird. In einer besonderen Ausbildung kann die vorab ermittelte Energie auch über verschiedene Phasen mit vordefinierten maximalen Temperaturspitzen abhängig vom Programmfortschritt aufgeteilt werden. Dies kann vorausplanend schon erfolgen, bevor von der Temperaturregelung der untere Temperaturgrenzwert erneut unterschritten wird. Die Temperaturregelung im Heizprozess kann auch zusätzlich auf einer Bewertung des Temperaturgradienten bei eingeschalteter bzw. ausgeschalteter Heizung unter Berücksichtigung der erkannten Beladung, insbesondere der Beladungsmenge und/oder der Saugfähigkeit der Wäschestücke, basieren. Darüber hinaus kann vorgesehen sein, dass mit einer Variation einer vordefinierten Hysterese die mittlere Temperatur der Wäsche in der zweiten Phase (Aufheizen auf die jeweilige Zieltemperatur) und der dritten Phase (Nachwaschen nach Erreichen der Zieltemperatur) geregelt wird.

Neben der gezielt erreichbaren Verkürzung zum Einstellen der mittleren Waschtemperatur kann hier dann auch gleichzeitig die Sicherstellung der mittleren Zieltemperatur gewährleistet werden. Ein hocheffizienter und zeitoptimierter Waschvorgang kann dadurch ermöglicht werden.

## Patentansprüche

1. Verfahren zum Waschen von Wäschestücken in einem programmgesteuerten Hausgerät zur Pflege von Wäschestücken, bei dem eine in einem Laugenbehälter vorhandene Waschflüssigkeit erwärmt wird und eine Waschtemperatur eingestellt wird,
wobei wäschestückespezifische und/oder gerätespezifische Parameter erfasst werden und abhängig von den Parametern das Aufheizen der Waschflüssigkeit zum Einstellen einer spezifischen Waschtemperatur durchgeführt wird, **dadurch gekennzeichnet, dass** abhängig von den erfassten Parametern der Energieeintrag zum Einstellen einer mittleren Waschtemperatur ermittelt wird und der erforderliche Energieeintrag in zumindest zwei verschiedenen Phasen, insbesondere abhängig vom Fortschritt des gewählten Waschprogramms, mit vordefinierten Temperaturspitzen erzeugt wird.

2. Verfahren nach Anspruch 1, **dadurch gekennzeichnet, dass** der Energieeintrag erzeugt wird, bevor die Waschtemperatur einen unteren Temperaturgrenzwert unterschreitet.

3. Verfahren nach einem der vorhergehenden Ansprüche, **dadurch gekennzeichnet, dass** die Einstellung der Waschtemperatur abhängig von dem Wert eines auftretenden Temperaturgradienten bei oder nach einem Betriebszustandswechsel einer Heizung zum Aufheizen der Waschflüssigkeit durchgeführt wird.

4. Verfahren nach Anspruch 3, **dadurch gekennzeichnet, dass** bei der Einstellung der Waschtemperatur bei der Bewertung des Temperaturgradienten die Menge und/oder Saugfähigkeit der Wäschestücke in der Trommel berücksichtigt wird.

5. Verfahren nach einem der vorhergehenden Ansprüche, **dadurch gekennzeichnet, dass** durch ein Expertensystem abhängig von den erfassten Parametern das Aufheizen der Waschflüssigkeit gesteuert wird.

6. Verfahren nach einem der vorhergehenden Ansprüche, **dadurch gekennzeichnet, dass** als wäschestückespezifische Parameter die Beladungsmenge in der Trommel und/oder die Saugfähigkeit der Wäschestücke erfasst werden.

7. Verfahren nach einem der vorhergehenden Ansprüche, **dadurch gekennzeichnet, dass** als gerätespezifische Parameter die Zieltemperatur des gewählten Waschprogramms und/oder der mittlere Wasserstand im Laugenbehälter während einer Aufheizphase und/oder die Gerätetemperatur und/oder die Geräteumgebungstemperatur erfasst werden.

8. Verfahren nach einem der vorhergehenden Ansprüche, **dadurch gekennzeichnet, dass** mit steigender Beladungsmenge eine höhere Zieltemperatur als Waschtemperatur eingestellt wird.

9. Programmgesteuertes Hausgerät zum Waschen von Wäschestücken mittels einer Waschflüssigkeit, mit einem Laugenbehälter zum Aufnehmen der Waschflüssigkeit und einer Heizung zum Erwärmen der Waschflüssigkeit auf eine Waschtemperatur sowie einer programmierten Steuerung,
**dadurch gekennzeichnet,**
**dass** die Steuerung eingerichtet ist zur Durchführung eines Verfahrens nach einem der vorhergehenden Ansprüche.

## Claims

1. Method for washing laundry items in a program-controlled domestic laundry-care appliance for treating laundry items, wherein a washing liquid present in a drum is heated and a wash temperature is set, wherein parameters specific to the laundry items and/or the appliance are captured and heating of the washing liquid is carried out as a function of the parameters to set a specific wash temperature, **characterised in that** the energy input to set a mean wash temperature is determined as a function of the captured parameters and the necessary energy input is generated in at least two different phases, in particular as a function of the progress of the selected wash program, with predefined temperature peaks.

2. Method according to claim 1, **characterised in that** the energy input is generated before the wash temperature drops below a lower temperature limit value.

3. Method according to one of the preceding claims, **characterised in that** the setting of the wash temperature is a function of the value of a temperature gradient occurring during or after a change in the operating state of a heating unit to heat the washing liquid.

4. Method according to claim 3, **characterised in that** the quantity and/or absorbency of the laundry items in the drum is/are taken into account when evaluating the temperature gradient when setting the wash temperature.

5. Method according to one of the preceding claims, **characterised in that** heating of the washing liquid is controlled as a function of the captured parameter values by an expert system.

6. Method according to one of the preceding claims, **characterised in that** the load quantity in the drum and/or the absorbency of the laundry items is/are captured as parameters specific to the laundry items.

7. Method according to one of the preceding claims, **characterised in that** the target temperature of the selected wash program and/or the mean water level in the tub during a heating phase and/or the appliance temperature and/or the ambient appliance temperature are captured as parameters specific to the appliance.

8. Method according to one of the preceding claims, **characterised in that** a higher target temperature is set as the wash temperature as the load quantity increases.

9. Program-controlled domestic appliance for washing laundry items by means of a washing liquid, with a tub to hold the washing liquid and a heating unit to heat the washing liquid to a wash temperature and a programmed controller,
**characterised in that**
the controller is set up to implement a method according to one of the preceding claims.

## Revendications

1. Procédé de lavage de pièces de linge dans un appareil ménager commandé par programme, destiné à l'entretien de pièces de linge, dans lequel un liquide de lavage présent dans un réservoir à liquide de lavage est échauffé et dans lequel une température de lavage est réglée, des paramètres spécifiques aux pièces de linge et/ou spécifiques à l'appareil étant enregistrés et l'échauffement du liquide de lavage pour le réglage d'une température de lavage spécifique étant réalisé en fonction des paramètres, **caractérisé en ce que** l'apport d'énergie pour le réglage d'une température de lavage moyenne est déterminé en fonction des paramètres enregistrés et **en ce que** l'apport d'énergie nécessaire est généré avec des pointes de température prédéfinies pendant au moins deux phases différentes, notamment en fonction de la progression du programme de lavage sélectionné.

2. Procédé selon la revendication 1, **caractérisé en ce que** l'apport d'énergie est généré avant que la température de lavage ne dépasse vers le bas une valeur limite inférieure de température.

3. Procédé selon l'une quelconque des revendications précédentes, **caractérisé en ce que** le réglage de la température de lavage est réalisé en fonction de la valeur d'un gradient de température se produisant pendant ou après un changement de l'état de fonctionnement d'un dispositif de chauffage destiné à échauffer le liquide de lavage.

4. Procédé selon la revendication 3, **caractérisé en ce que** lors du réglage de la température de lavage par évaluation du gradient de température, la quantité et/ou le pouvoir absorbant des pièces de linge dans le tambour sont pris en considération.

5. Procédé selon l'une quelconque des revendications précédentes, **caractérisé en ce que** l'échauffement du liquide de lavage est commandé au moyen d'un système expert en fonction des paramètres enregistrés.

6. Procédé selon l'une quelconque des revendications précédentes, **caractérisé en ce que** la quantité de chargement dans le tambour et/ou le pouvoir absorbant des pièces de linge sont enregistrés comme paramètres spécifiques aux pièces de linge.

7. Procédé selon l'une quelconque des revendications précédentes, **caractérisé en ce que** la température cible du programme de lavage sélectionné et/ou le niveau d'eau moyen dans le réservoir à liquide de lavage pendant une phase d'échauffement et/ou la température de l'appareil et/ou la température ambiante de l'appareil sont enregistrés en tant que paramètres spécifiques à l'appareil.

8. Procédé selon l'une quelconque des revendications précédentes, **caractérisé en ce qu'**avec une quantité de chargement croissante, une température cible plus élevée est réglée comme température de lavage.

9. Appareil ménager commandé par programme, destiné au lavage de pièces de linge au moyen d'un liquide de lavage, comprenant un réservoir à liquide de lavage destiné à réceptionner le liquide de lavage et comprenant un dispositif de chauffage destiné à échauffer le liquide de lavage à une température de lavage, ainsi qu'une commande programmée,
**caractérisé en ce**
**que** la commande est configurée pour la réalisation d'un procédé selon l'une quelconque des revendications précédentes.
